# EUROPÄISCHE PATENTSCHRIFT

(11) **EP 1 360 921 B1**
(45) Veröffentlichungstag und Bekanntmachung des Hinweises auf die Patenterteilung: **18.05.2011**
(21) Anmeldenummer: 03008045.1
(22) Anmeldetag: 14.04.2003
(51) Int. Cl.: A47L 9/12

(54) **Im Ausblasluftstrom eins Staubsaugers angeordneter Feinstfilter, sowie Staubsauger hierzu**
Fine filter situated in exhaust air stream of vacuum cleaner, and corresponding vacuum cleaner
Filtre à mailles fines situé en sortie du flux d'air d'un aspirateur, et aspirateur correspondant

(30) Priorität: 08.05.2002 DE 20207256 U
(43) Veröffentlichungstag der Anmeldung: 12.11.2003
(73) Patentinhaber: Vorwerk & Co. Interholding GmbH, 42275 Wuppertal (DE)
(72) Erfinder: Rodemann, Thomas, Dr., 45134 Essen (DE); Arnold, Hans Peter, 58566 Kierspe (DE); Strohmeyer, Rolf, 42899 Remscheid (DE)
(74) Vertreter: Müller, Enno

(56) Entgegenhaltungen:
- EP-A1- 0 636 337
- DE-A1- 4 322 222
- DE-U1- 8 607 553
- DE-U1- 9 207 802
- JP-A- 1 230 329
- JP-A- 1 232 919
- JP-A- 9 047 407
- JP-A- 11 318 784
- US-A1- 2001 039 691

## Beschreibung

Die Erfindung betrifft zunächst einen zur Anordnung im Ausblasluftstrom eines Staubsaugers vorgesehenen Feinstfilter nach den Merkmalen des Oberbegriffes des Anspruches 1.

Derartige, im Ausblasluftstrom eines Staubsaugers anzuordnende Feinstfilter sind bekannt. Diese dienen der Ausfilterung kleinster, noch im Ausblasluftstrom vorhandener Staubpartikel, sowie weiter bspw. der Ausfilterung von Kohlepartikeln des vorgeschalteten Sauggebläses. Da das in dem Kunststoffgehäuse des Feinstfilters aufgenommene Filterpapier sich im Laufe der Zeit mit Partikeln zusetzt, ist es weiter bekannt, den Feinstfilter auswechselbar in dem Staubsauger aufzunehmen. Um hierbei einen dichtenden Anschluss des Feinstfilters an den Ausblaskanal zu gewährleisten, ist das Filter-Kunststoffgehäuse mit einer, mit dem Ausblaskanalrand korrespondierenden Weichkunststoff-Dichtlippe versehen.

Ein Feinstfilter mit einer derartigen Weichkunststoff-Dichtlippe ist bspw. aus der DE 43 22 222 A1 bekannt. Weiter ist zum Stand der Technik auf die JP 09 047407 A und die JP 01 230329 A zu verweisen. Hieraus ist es bekannt, Steuernocken an einem derartigen Feinstfilter vorzusehen.

Ausgehend von dem genannten Stand der Technik beschäftigt sich die Erfindung insofern mit der Aufgabe, einen vorteilhaften Feinstfilter für einen Staubsauger anzugeben.

Diese Aufgabe ist Problematik ist zunächst und im Wesentlichen durch den Gegenstand des Anspruchs 1 gelöst, wobei darauf abgestellt ist, dass die Dichtlippe eine freistehende Höhe aufweist, die einem Fünftel bis einem Zwanzigstel der Schmalseitenabmessung des Rechteckquerschnittes entspricht, dass an einer Auslass-Randkante in Auslassrichtung über die Randkante vorstehende Steuerabschnitte vorgesehen sind und dass die Steuerabschnitte an den zwei Längsrandkanten ausgeformt sind, wobei an einer Längsrandkante, zugeordnet einer Ecke, ein Kurzsteuernocken ausgeformt ist und diametral gegenüberliegend ein Langsteuernocken. Zufolge dieser Ausgestaltung ist eine verbesserte dichtende Anlage des Feinstfilters an dem zugeordneten Stirnabschnitt des Ausblaskanales gewährleistet. Fertigungstoleranzen sind hierdurch in einfachster Weise auffangbar. So weist bspw. die Dichtlippe bei einer Schmalseitenlänge des Rechteckquerschnittes von 70 mm eine freistehende Höhe von 7 mm auf. Die Steuerabschnitte bilden eine Ein- bzw. Ausführhilfe für den Feinstfilter aus. Sie können dazu genutzt werden, den Feinstfilter in seine Betriebsstellung oder aus dieser heraus zu verlagern. Über den Kurzsteuernocken kann der Feinstfilter im Zuge des Einschiebens in die Staubsauger-Aufnahme in seine Betriebsstellung, d.h. in die dichtende Stellung verlagert werden. Der diametral gegenüberliegende Langsteuernocken kann hierbei der Rücksteuerung des Feinstfilters aus der Betriebsstellung beim Ausziehen aus der Staubsauger-Aufnahme dienen.

Als besonders vorteilhaft erweist es sich hierbei, dass an dem Kunststoffgehäuse die Weichkunststoff-Dichtlippe im Zweikomponenten-Spritzverfahren unmittelbar angeformt ist. Des weiteren weist der Feinstfilter zur besseren Handhabbarkeit im Zuge des Auswechselns desselben an dem Kunststoffgehäuse eine integral angeformte Grifflasche auf. Letztere ist insbesondere in Querrichtung in sich starr, jedoch flexibel, insbesondere klappbar an dem Kunststoffgehäuse einteilig angebunden. Diesbezüglich wird weiter vorgeschlagen, dass die Grifflasche zugeordnet der Auslass-Randkante ausgebildet ist, welcher der mit der Dichtlippe versehenen Einlass-Randkante gegenüberliegt. Die Anbindung der Grifflasche an das Kunststoffgehäuse kann bspw. über ein Filmscharnier oder dergleichen erfolgen. Die Länge der Grifflasche entspricht bevorzugt etwa dem Abstandsmaß zwischen Auslass-Randkante und Einlass-Randkante des Kunststoffgehäuses.

Der Langsteuernocken kann zudem eine Doppelfunktion besitzen, wozu dieser unterseitig eine in Überdeckung zur Gehäuseseitenfläche verlaufende Schiene ausbildet, welche beim Einführen des Feinstfilters in die Staubsauger-Aufnahme zunächst eine lineare Führung desselben bis zu einer bspw. Schwenkverlagerung des Feinstfilters über den Kurzsteuernocken in die dichtende Betriebsstellung bewirkt. Um einem Verkanten beim Ein- bzw. Ausführen des Feinstfilters entgegenzuwirken, ist weiterhin vorgesehen, dass an der gegenüberliegenden Gehäuseseite, zugeordnet der Dichtlippe, eine weitere Schiene ausgeformt ist. Bevorzugt sind die Steuerabschnitte, d. h. sowohl der Kurzsteuernocken als auch die Schienen bzw. der Langsteuernocken materialeinheitlich an dem Kunststoffgehäuse angeformt.

Die Erfindung betrifft des Weiteren einen Staubsauger nach den Merkmalen des Oberbegriffes des Anspruches 6 mit einem Elektromotor, der eine Saugseite und eine Blasseite aufweist, wobei auf der Blasseite eine Aufnahmekammer für einen Feinstfilter mit einem kassettenartigen Kunststoffgehäuse rechteckigen Grundrisses vorgesehen ist, welcher Feinstfilter an zwei gegenüberliegenden Flachseiten eine gitterartige Struktur aufweist, wobei im Inneren des Kunststoffgehäuses gefaltetes Filterpapier aufgenommen ist und an einer, eine gitterartige Struktur umgebenden Einlass-Randkante eine Weichkunststoff-Dichtlippe ausgeformt ist, wobei Aufnahmen für Schienenabschnitte des Feinstfilters, verlaufend in Einschubrichtung des Feinstfilters in der Aufnahmekammer ausgebildet sind. Um eine vollflächige, dichtende Anlage der Feinstfilter-Dichtlippe auf dem korrespondierenden Rand des Ausblasluftkanals zu gewährleisten, wird erfindungsgemäß vorgeschlagen, dass die Schienen-Aufnahmen in einem Endabschnitt zur Ausblasseite des Motors hin geöffnet sind. Dies erlaubt eine im Wesentlichen zur Einschubrichtung quergerichtete Verlagerung des Feinstfilters in Richtung auf die Ausblasseite des Motors, womit durch geeignete bauliche Maßnahmen an der staubsaugerseitigen Aufnahme und/oder an dem Feinstfilter letzterer in die dichtende Anlagestellung gedrängt werden kann. So ist bspw. vorgesehen, dass eine Schienen-Aufnahme abschnittsweise gekrümmt verläuft. Um beim Einsetzen bzw. Einschieben des Feinstfilters eine Verletzung der Weichlippe zu vermeiden, ist weiter vorgesehen, dass auf dem letzten Fünftel des Einschubweges eine Steuerung des Filters auf die Ausblasseite des Motors hin erfolgt, unter elastischer Verformung der, der Ausblasseite des Motors zugeordneten Dichtlippe des Feinstfilters. Demnach wird durch die erfindungsgemäße Aufnahme-Ausgestaltung die Weichdichtlippe des Feinstfilters nicht linear an dem ausblasseitigen Rand des zugeordneten Ausblaskanales entlanggeführt. Vielmehr erfolgt beim Einsetzen des Feinstfilters zunächst eine schienengeführte Linearverlagerung, bei welcher die Dichtlippe zumindest über den größten Teil des Einschubweges mit Abstand zu der Ausblaskanal-Stirnfläche verlagert wird und erst in einem letzten Fünftel des Einschubweges durch eine zu der Einschubrichtung etwa quergerichteten Verlagerung auf die korrespondierende Stirnfläche gesetzt wird. Bevorzugt ist hierbei eine Überlagerung des letzten Fünftels des im Wesentlichen linearen Einschubweges und der quergerichteten Verlagerung in Richtung auf die Ausblaskanal-Stirnfläche vorgesehen. Die Querverlagerung wird bevorzugt durch entsprechende bauliche Maßnahmen an der Filter-Aufnahme und/oder am Feinstfilter erreicht. So ist bevorzugt im Bereich der Filter-Aufnahme eine Aussteuerschräge vorgesehen, welche mit einem Steuernocken des Feinstfilters zusammenwirkt. Diese Aussteuervorrichtung kann auch dazu genutzt werden, den Feinstfilter bzw. dessen Dichtlippe in die dichtende Stellung unter Ausnutzung der elastischen Eigenschaften der Weichlippe zu pressen. In einer Weiterbildung des Erfindungsgegenstandes, bei welcher die Aufnahmekammer durch ein Ausblasgitter zu verschließen ist und an dem Ausblasgitter kammerseitig Vorsprünge ausgeformt sind, ist vorgesehen, dass die Vorsprünge Steuervorsprünge sind, die im Hintergriff zu dem Feinstfilter diesen in Anlage zu der Blasseite des Motors vorspannen. Schließlich wird vorgeschlagen, dass das Ausblasgitter eine Sichtöffnung aufweist, in welcher bei eingesetztem Feinstfilter die Sichtseite einer an dem Feinstfilter ausgebildeten Grifflasche freiliegt. So ist dem Benutzer auch bei betriebsbereitem Staubsauger eine visuelle Kontrolle gegeben, ob ein Feinstfilter eingesetzt ist. Des weiteren können auf der Sichtseite der Feinstfilter-Grifflasche Informationen über die Art und gegebenenfalls über den Wechselintervall des Feinstfilters aufgebracht sein, welche Informationen zugleich durch die Sichtöffnung des Ausblasgitters zu erkennen sind.

Nachstehend ist die Erfindung anhand der beigefügten Zeichnungen, welche lediglich ein Ausführungsbeispiel darstellen, näher erläutert. Es zeigt:
- Fig. 1: einen erfindungsgemäßen Staubsauger in perspektivischer Darstellung;
- Fig. 2: eine Ansicht auf eine, durch ein Ausblasgitter verschlossene, einen Feinstfilter aufnehmende Aufnahmekammer des Staubsaugers;
- Fig. 3: eine der Fig. 2 entsprechende Ansichtsdarstellung, jedoch nach Entfernen des Ausblasgitters;
- Fig. 4: eine explosionsperspektivische Seitenansicht zu Fig. 3;
- Fig. 5: eine Vergrößerung zu der Draufsichtdarstellung in Fig. 3, jedoch bei entferntem Feinstfilter;
- Fig. 6: den erfindungsgemäßen Feinstfilter in einer perspektivischen Einzeldarstellung;
- Fig. 7: den Schnitt gemäß der Linie VII-VII in Fig. 6;
- Fig. 8: den Schnitt gemäß der Linie VIII-VIII in Fig. 3, eine Zwischenstellung einer Einschubbewegung des Feinstfilters in die Aufnahme betreffend;
- Fig. 9: den Schnitt gemäß der Linie IX-IX in Fig. 8;
- Fig. 10: eine Folgedarstellung zu Fig. 8;
- Fig. 11: eine weitere der Fig. 8 entsprechende Darstellung, jedoch die endgültige Einschubstellung des Feinstfilters betreffend, bei Abdeckung der Aufnahme durch das Ausblasgitter.

Dargestellt und beschrieben ist zunächst mit Bezug zur Fig. 1 ein Staubsauger 1 in Form eines Handstaubsaugers mit einem Grundgehäuse 2, einer an diesem abschwenkbar gehalterten, einen nicht dargestellten Filterbeutel aufnehmenden Filterkammer 3, sowie einem Gerätestiel 4 und einem Saug-Vorsatzgerät 5.

Ein gleichfalls nicht näher dargestellter, in dem Grundgehäuse 2 angeordneter Saug-/Elektromotor 6 weist eine Blasseite B und eine Saugseite S auf, wobei die Saugseite S der Filterkammer 3 zugewandt ist. Die Blasseite B hingegen ist unter Zwischenschaltung eines Feinstfilters 7 der Umgebung zugewandt.

Der erwähnte Feinstfilter 7 ist in einer, der Blasseite B des Elektromotors 6 zugeordneten Aufnahmekammer 8 gehaltert, wobei diese Aufnahmekammer 8 durch ein aufrastbares Ausblasgitter 9 verschlossen ist. Letzteres ist innenseitig, d. h. der Aufnahmekammer 8 zugewandt, mit einem, die Ausblas-Gitteröffnungen überdeckenden Vlies 10 versehen.

Wie aus der Einzeldarstellung in Fig. 6 zu erkennen, weist der Feinstfilter 7 ein kassettenartiges Kunststoffgehäuse 11 mit rechteckigem Grundriss auf. Die zwei sich gegenüberliegenden Flachseiten sind jeweils mit einer gitterartigen Struktur 12 versehen, was die Durchströmung des Kunststoffgehäuses 11 ermöglicht.

Im Inneren des Kunststoffgehäuses 11 ist ein zick-zack-förmig gefaltetes Filterpapier 13 aufgenommen, wobei die Faltkanten des Filterpapiers 13 den gitterartigen Strukturen 12 zugewandt ausgerichtet sind.

An der, die eine gitterartige Struktur 12 umgebenden Einlass-Randkante 14 ist eine umlaufende Weichkunststoff-Dichtlippe ausgeformt, deren freistehende Höhe h etwa einem Zehntel der Schmalseitenabmessung a des Rechteckquerschnittes des Kunststoffgehäuses 11 entspricht. In dem dargestellten Ausführungsbeispiel beträgt die Dichtlippenhöhe h etwa 7 mm, wobei ein etwa halbkreisförmiger Dichtlippenquerschnitt gewählt ist.

Einer oberen Schmalseite des Kunststoffgehäuses 11 zugeordnet, ist an letzterem eine Grifflasche 16 integral angeformt. Diese Grifflasche 16 ist in Querrichtung in sich starr, jedoch derart flexibel an dem Kunststoffgehäuse 11 einteilig angebunden, dass die Grifflasche 16 in eine sich auf die obere Schmalseite aufliegende Position verschwenken lässt. Die Anbindung der Grifflasche 16 erfolgt im Bereich der, der Dichtlippe 15 gegenüberliegenden Auslass-Randkante 17 durch Ausbildung eines Filmscharniers.

An der Auslass-Randkante 17 sind zwei über die Randkante 17 in Auslassrichtung vorstehende Steuerabschnitte 18 an den zwei Längsrandkanten 19, 20 ausgeformt, wobei an der Längsrandkante 19, zugeordnet einer oberen, der Grifflasche 16 zugewandten Ecke 21, ein Kurzsteuernocken 22 und diametral gegenüberliegend an der Längsrandkante 20 ein Langsteuernocken 23 vorgesehen ist.

Der Kurzsteuernocken 22 weist einen seitlich betrachteten dreieckförmigen Grundriss auf, zur Ausbildung einer nach unten weisenden und in die Längsrandkante 19 auslaufenden Steuerschräge 24.

Der diametral gegenüberliegende Langsteuernocken 23 hingegen bildet in Überdeckung zu der zugewandten Gehäuseseitenfläche eine in Richtung der Längsrandkante 20 verlaufende Schiene 25 aus. Auf der, dieser Schiene 25 gegenüberliegenden Gehäuseseite ist eine weitere, seitlich abragende und mit Abstand zu der Einlass-Randkante 14 angeordnete Schiene 26 ausgebildet, die, parallel verlaufend zur zugeordneten Längsrandkante, mit Abstand zur oberen, die Grifflasche 16 aufweisenden Schmalseite des Kunststoffgehäuses 11 endet.

Wie bereits erwähnt, ist auf der Blasseite B in dem Grundgehäuse 2 eine Aufnahmekammer 8 für den Feinstfilter 7 vorgesehen. Das Einsetzen des Feinstfilters 7 in die Aufnahmekammer 8 erfolgt durch Einschieben, wozu die Aufnahmekammer 8 zwei gegenüberliegende Schienen-Aufnahmen 27 aufweist. Der lichte Abstand zwischen den Schienen-Aufnahmen 27 entspricht etwa der Schmalseitenabmessung a des Feinstfilters 7. Bevorzugt wird der lichte Abstand etwas größer als das Maß a gewählt.

Die Schienen-Aufnahmen 27 sind des weiteren -in Blasrichtung betrachtetversetzt zueinander angeordnet, entsprechend der versetzten Anordnung der Schienen 25 und 26 des Feinstfilters 7.

Die der Feinstfilter-Schiene 26 zuordbare Schienen-Aufnahme 28 ist durch eine Durchbrechung eines in die Aufnahmekammer 8 einragenden Randabschnittes 29 gebildet. Diese Schienen-Aufnahme 28 wird im Zuge des Einsetzens des Feinstfilters 7 in die Aufnahmekammer 8 im Bereich des letzten Fünftels des Einschubweges von der filterseitigen Schiene 26 verlassen, so dass der Feinstfilter 7 in diesem letzten Fünftel des Einschubweges auch quer zur linearen, durch die Schienen-Aufnahme 28 vorgegebenen Einschubrichtung bewegbar ist.

Die gegenüberliegende, mit der Filterschiene 25 zusammenwirkende Schienen-Aufnahme 27 erstreckt sich im Wesentlichen über die gesamte Einschubtiefe entlang der Aufnahmekammer-Innenwandung und ist partiell im Querschnitt U-förmig ausgebildet. Des weiteren ist diese Schienen-Aufnahme 27 so ausgeformt, dass sich diese in einem -in Einschubrichtung betrachteten-Endabschnitt zur Ausblasseite B des Elektromotors 6 hin öffnet, wozu ein der Ausblasseite B zugewandter Führungssteg 30 der Schienen-Aufnahme 27 in diesem Endabschnitt in Richtung auf die Ausblasseite B hin gekrümmt ausläuft. Dieser gekrümmte, offene Endabschnitt des Führungssteges 30 ist in den Darstellungen mit der Bezugsziffer 31 versehen.

Bei einem Einschieben des Feinstfilters 7 in die Aufnahmekammer 8 ist der Feinstfilter 7 zunächst mittels seiner Schienen 25, 26 in den Schienen-Aufnahmen 27, 28 in Einschubrichtung geführt. Im Zuge dieser zunächst geradlinigen Einschubbewegung wird die filterseitige Dichtlippe 15 mit Abstand an einer umlaufenden Anlage-Stirnfläche 32 eines blasseitigen Luftkanals vorbeigeführt (vergl. Fig. 8). Im Bereich des letzten Fünftels des Einschubweges tritt der filterseitig angeordnete Kurzsteuernocken 22 mit seiner Steuerschräge 24 gegen eine im Aufnahmekammer-Öffnungsbereich angeordnete Gegensteuerfläche 33, was die Überlagerung der linearen Einschubbewegung durch eine Vorverlagerung des Feinstfilters 7 in Richtung auf die Blasseite B des Elektromotors 6 hin bewirkt. Diese Querverlagerung des Feinstfilters 7 ist durch die Öffnung der Schienen-Aufnahme 27 im Bereich des gekrümmten Endabschnittes 31 des Führungssteges 30 ermöglicht.

Durch diese Steuerung des Feinstfilters 7 hin auf die Anlage-Stirnfläche 32 der Ausblasseite B wird die an dem Kunststoffgehäuse 11 des Feinstfilters 7 angespritzte Dichtlippe 15 in materialschonender Weise unter elastischer Verformung derselben an die Anlage-Stirnfläche 32 gedrückt. Wie aus der Darstellung in Fig. 10 zu erkennen, liegt die Dichtlippe 15 in der vollendeten Einschubstellung des Feinstfilters 7 lediglich in einem unteren Bereich an der Anlage-Stirnfläche 32 der Ausblasseite B an, dies bedingt dadurch, dass der Feinstfilter 7 bzw. die mit der Anlage-Stirnfläche 32 korrespondierende Dichtfläche der Dichtlippe 15 zu der Anlage-Stirnfläche 32 geneigt verläuft.

Die gewünschte dichtende Vorspannung der Dichtlippe 15 gegen die Anlage-Stirnfläche 32 wird erst nach einem Verschließen der Aufnahmekammer 8 durch das Ausblasgitter 9 erreicht. Letzteres weist kammerseitige Steuervorsprünge 34 auf, welche im Zuge des Aufsetzens des Ausblasgitters 9 mittels Steuerschrägen 35 durch Beaufschlagung der oberen Auslass-Schmalrandkante des Kunststoffgehäuses 11 eine weitere Steuerung des Feinstfilters 7 in Richtung auf die Ausblasseite B bewirken. In der verschlossenen Stellung der Aufnahmekammer 8 gemäß Fig. 11 hintergreifen die Steuervorsprünge 34 den Feinstfilter 7 derart, dass dieser in Anlage zu der Blasseite B des Elektromotors 6 vorgespannt ist.

Die Entnahme des Feinstfilters 7 erfolgt nach Abnahme des Ausblasgitters 9 durch Zug an der filterseitigen Grifflasche 16. Hierbei erfolgt zunächst durch unterseitige Beaufschlagung des gekrümmten Endabschnittes 31 des schienen-aufnahmeseitigen Führungssteges 30 durch den Langsteuernocken 23 des Feinstfilters 7 ein Abrücken desselben von der Anlage-Stirnfläche 32 der Blasseite B bis in die schienengeführte Stellung zum geradlinigen Auszug des Feinstfilters 7.

Um eine Einlegekontrolle und damit auch eine Information über den tatsächlich eingelegten Feinstfilter 7 zu geben, weist das Ausblasgitter 9 eine Sichtöffnung 36 auf, in welcher bei eingesetztem Feinstfilter 7 die Sichtseite der filterseitigen Grifflasche 16 frei liegt (vergl. Fig. 11). Diese nach außen für den Benutzer sichtbare Seite der Grifflasche 16 kann darüber hinaus noch Informationen über den eingelegten Feinstfilter 7 tragen.

Zudem dient die Sichtöffnung 36 auch als Grifföffnung zum Abnehmen des Ausblasgitters 9, wobei hier die flexible Anbindung der Grifflasche 16 an dem Kunststoffgehäuse 11 von Vorteil ist, da diese bei einem Eingreifen in die Griff-/Sichtöffnung 36 nach unten in Richtung auf das Kunststoffgehäuse 11 ausweichen kann.

## Patentansprüche

1. Zur Anordnung im Ausblasluftstrom eines Staubsaugers (1), insbesondere eines Haushalts-Staubsaugers, vorgesehener Feinstfilter (7) mit einem kassettenartigen Kunststoffgehäuse (11) rechteckigen Grundrisses, das an zwei gegenüberliegenden Flachseiten eine gitterartige Struktur (12) aufweist, wobei im Inneren des Kunststoffgehäuses (11) gefaltetes Filterpapier (13) aufgenommen ist und an einer, eine gitterartige Struktur (12) umgebenden Einlass-Randkante (14) eine Weichkunststoff-Dichtlippe (15) ausgeformt ist, **dadurch gekennzeichnet, dass** die Dichtlippe (15) eine freistehende Höhe (h) aufweist, die einem Fünftel bis einem Zwanzigstel der Schmalseitenabmessung (a) des Rechteckquerschnittes entspricht, dass an der Auslass-Randkante (17) in Auslassrichtung über die Randkante (17) vorstehende Steuerabschnitte (18) vorgesehen sind und dass die Steuerabschnitte (18) an den zwei Längsrandkanten (19, 20) ausgeformt sind, wobei an einer Längsrandkante (19), zugeordnet einer Ecke (21), ein Kurzsteuernocken (22) ausgeformt ist und diametral gegenüberliegend ein Langsteuernocken (23).

2. Feinstfilter nach Anspruch 1, **dadurch gekennzeichnet, dass** an dem Kunststoffgehäuse (11) eine integral angeformte Grifflasche (16) angeordnet ist.

3. Feinstfilter nach Anspruch 2, **dadurch gekennzeichnet, dass** die Grifflasche (16) zugeordnet einer Auslass-Randkante (17) ausgebildet ist, welcher der mit der Dichtlippe (15) versehenen Einlass-Randkante (14) gegenüberliegt.

4. Feinstfilter nach einem der Ansprüche 1 bis 3, **dadurch gekennzeichnet, dass** der Langsteuernocken (23) unterseitig eine in Überdeckung zur Gehäuseseitenfläche verlaufende, gegebenenfalls erste, Schiene (25) ausbildet.

5. Feinstfilter nach Anspruch 4, **dadurch gekennzeichnet, dass** an der gegenüberliegenden Gehäuseseite, zugeordnet der Dichtlippe (15), eine weitere Schiene (26) ausgeformt ist.

6. Staubsauger (1) mit einem Elektromotor (6), der eine Saugseite (S) und eine Blasseite (B) aufweist, wobei auf der Blasseite (B) eine Aufnahmekammer (8) für einen Feinstfilter (7) mit einem kassettenartigen Kunststoffgehäuse (11) rechteckigen Grundrisses vorgesehen ist, welcher Feinstfilter (7) an zwei gegenüberliegenden Flachseiten eine gitterartige Struktur (12) aufweist, wobei im Inneren des Kunststoffgehäuses (11) gefaltetes Filterpapier (13) aufgenommen ist und an einer, eine gitterartige Struktur (12) umgebenden Einlass-Randkante (14) eine Weichkunststoff-Dichtlippe (15) ausgeformt ist, wobei Schienen-Aufnahmen (27, 28) für Schienenabschnitte (25, 26) des Feinstfilters (7), verlaufend in Einschubrichtung des Feinstfilters (7) in der Aufnahmekammer (8) ausgebildet sind, **dadurch gekennzeichnet, dass** die Schienen-Aufnahmen (27, 28) in einem Endabschnitt zur Ausblasseite (B) des Motors (6) hin geöffnet sind.

7. Staubsauger nach Anspruch 6, **dadurch gekennzeichnet, dass** eine Schienen-Aufnahme (27) abschnittsweise gekrümmt verläuft.

8. Staubsauger nach einem oder mehreren der Ansprüche 6 oder 7, **dadurch gekennzeichnet, dass** auf dem letzten Fünftel des Einschubweges eine Steuerung des Filters (7) auf die Ausblasseite (B) des Motors (6) hin erfolgt, unter elastischer Verformung einer der Ausblasseite (B) des Motors (6) zugeordneten Dichtlippe (15) des Feinstfilters (7).

9. Staubsauger nach einem der Ansprüche 6 bis 8, wobei die Aufnahmekammer (8) durch ein Ausblasgitter (9) zu verschließen ist und an dem Ausblasgitter (9) kammerseitig Vorsprünge ausgeformt sind, **dadurch gekennzeichnet, dass** die Vorsprünge Steuervorsprünge (34) sind, die im Hintergriff zu dem Feinstfilter (7) diesen in Anlage zu der Blasseite (B) des Motors (6) vorspannen.

10. Staubsauger nach Anspruch 9, **dadurch gekennzeichnet, dass** das Ausblasgitter (9) eine Sichtöffnung (36) aufweist, in welcher bei eingesetztem Feinstfilter (7) die Sichtseite einer an dem Feinstfilter (7) ausgebildeten Grifflasche (16) freiliegt.

## Claims

1. Extra-fine filter (7), provided for arrangement in the exhaust airstream of a vacuum cleaner (1), in particular a household vacuum cleaner, and comprising a cartridge-like plastics material housing (11) which is rectangular in plan view and has a grille-type structure (12) on two opposite planar faces, folded filter paper (13) being accommodated in the interior of the plastics material housing (11) and a flexible plastics material sealing lip (15) being formed on an inlet peripheral edge (14) which surrounds a grille-type structure (12), **characterised in that** the sealing lip (15) has a freestanding height (h) equal to between a fifth and a twentieth of the length (a) of the short edge of the rectangular cross-section, **in that** control portions (18) are provided on the outlet peripheral edge (17) so as to project beyond the peripheral edge (17) in the outlet direction, and **in that** the control portions (18) are formed on the two longitudinal peripheral edges (19, 20), a short control cam (22) being formed on one longitudinal peripheral edge (19), associated with one corner (21), and a long control cam (23) being formed diametrically opposite.

2. Extra-fine filter according to claim 1, **characterised in that** an integrally moulded holding strap (16) is arranged on the plastics material housing (11).

3. Extra-fine filter according to claim 2, **characterised in that** the holding strap (16) is formed so as to be associated with an outlet peripheral edge (17), which is positioned opposite the inlet peripheral edge (14) provided with the sealing lip (15).

4. Extra-fine filter according to any one of claims 1 to 3, **characterised in that** the underside of the long control cam (23) forms a rail (25), optionally a first rail, which extends so as to overlap the side face of the housing.

5. Extra-fine filter according to claim 4, **characterised in that** a further rail (26) is formed on the opposite housing side, associated with the sealing lip (15).

6. Vacuum cleaner (1) comprising an electric motor (6) which has a suction side (S) and an exhaust side (B), an accommodating chamber (8) being provided, on the exhaust side (B), for an extra-fine filter (7) comprising a cartridge-like plastics material housing (11) which is rectangular in plan view, said extra-fine filter (7) having a grille-type structure (12) on two opposite planar faces, folded filter paper (13) being accommodated in the interior of the plastics material housing (11) and a flexible plastics material sealing lip (15) being formed on an inlet peripheral edge (14) which surrounds a grille-type structure (12), rail recesses (27, 28) for rail portions (25, 26) of the extra-fine filter (7) being formed in the accommodating chamber (8) so as to extend in the insertion direction of the extra-fine filter (7), **characterised in that** end portions of the rail recesses (27, 28) open towards the exhaust side (B) of the motor (6).

7. Vacuum cleaner according to claim 6, **characterised in that** a rail recess (27) extends so as to be curved in portions.

8. Vacuum cleaner according to one or more of claims 6 or 7, **characterised in that** the filter (7) is directed onto the exhaust side (B) of the motor (6) over the last fifth of the insertion path, a sealing lip (15) of the extra-fine filter (7) being resiliently deformed, said sealing lip being associated with the exhaust side (B) of the motor (6).

9. Vacuum cleaner according to any one of claims 6 to 8, in which the accommodating chamber (8) is to be sealed by an exhaust grille (9) and projections are formed on the chamber side of the exhaust grille (9), **characterised in that** the projections are control projections (34) which engage the fine filter (7) from behind so as to bias it into contact with the exhaust side (B) of the motor (6).

10. Vacuum cleaner according to claim 9, **characterised in that** the exhaust grille (9) comprises an inspection opening (36) in which the visible side of a holding strap (16) formed on the extra-fine filter (7) is uncovered when the extra-fine filter (7) is in use.

## Revendications

1. Filtre à mailles fines (7) situé en sortie du flux d'air d'un aspirateur (1), en particulier d'un aspirateur ménager, avec un boîtier en plastique (11) de type cassette à plan rectangulaire qui présente une structure de type grille (12) sur deux côtés plats opposés, dans lequel du papier filtre plié (13) est reçu à l'intérieur du boîtier en plastique (11) et une lèvre d'étanchéité en plastique souple (15) est formée au niveau d'une arête de bord d'entrée (14) entourant une structure de type grille (12), **caractérisé en ce que** la lèvre d'étanchéité (15) présente une hauteur libre (h) qui correspond à un cinquième à un vingtième de la dimension du petit côté (a) de la section transversale rectangulaire, **en ce que** des sections de commande (18) faisant saillie de l'arête de bord (17) dans le sens de sortie sont prévues sur l'arête de bord de sortie (17) et **en ce que** les sections de commande (18) sont formées au niveau des deux arêtes de bord longitudinales (19, 20), dans lequel une came de commande courte (22) est formée au niveau d'une arête de bord longitudinale (19), affectée à un coin (21), et une came de commande longue (23) est formée de manière diamétralement opposée.

2. Filtre à mailles fines selon la revendication 1, **caractérisé en ce qu'**une languette de préhension (16) réalisée d'un seul tenant est agencée au niveau du boîtier en plastique (11).

3. Filtre à mailles fines selon la revendication 2, **caractérisé en ce que** la languette de préhension (16) est réalisée affectée à une arête de bord de sortie (17) qui est opposée à l'arête de bord d'entrée (14) dotée de la lèvre d'étanchéité (15).

4. Filtre à mailles fines selon l'une quelconque des revendications 1 à 3, **caractérisé en ce que** la came de commande longue (23) forme côté inférieur un, le cas échéant premier, rail (25) s'étendant en recouvrant la surface latérale du boîtier.

5. Filtre à mailles fines selon la revendication 4, **caractérisé en ce qu'**un autre rail (26) est formé sur le côté de boîtier opposé, affecté à la lèvre d'étanchéité (15).

6. Aspirateur (1) avec un moteur électrique (6), qui présente un côté aspiration (S) et un côté soufflage (B), dans lequel une chambre de réception (8) pour un filtre à mailles fines (7) avec un boîtier en plastique (11) de type cassette à plan rectangulaire est prévue côté soufflage (B), lequel filtre à mailles fines (7) présente une structure de type grille (12) sur deux côtés plats opposés, dans lequel du papier filtre plié (13) est reçu à l'intérieur du boîtier en plastique (11) et une lèvre d'étanchéité en plastique souple (15) est formée au niveau d'une arête de bord d'entrée (14) entourant une structure de type grille (12), des logements de rail (27, 28) pour sections de rail (25, 26) du filtre à mailles fines (7) étant réalisés en s'étendant dans le sens d'insertion du filtre à mailles fines (7) dans la chambre de réception (8), **caractérisé en ce que** les logements de rail (27, 28) sont ouverts dans une section finale vers le côté soufflage (B) du moteur (6).

7. Aspirateur selon la revendication 6, **caractérisé en ce qu'**un logement de rail (27) s'étend par section de façon courbe.

8. Aspirateur selon une ou plusieurs des revendications 6 ou 7, **caractérisé en ce que** sur le dernier cinquième du parcours d'insertion, le filtre (7) est commandé du côté soufflage (B) du moteur (6), par déformation élastique d'une lèvre d'étanchéité (15) du filtre à mailles fines (7) affectée au côté soufflage (B) du moteur (6).

9. Aspirateur selon l'une quelconque des revendications 6 à 8, dans lequel la chambre de réception (8) doit être fermée par une grille d'évacuation (9) et des saillies sont formées côté chambre sur la grille d'évacuation (9), **caractérisé en ce que** les saillies sont des saillies de commande (34) qui précontraignent le filtre à mailles fines (7) par prise arrière en l'appliquant contre le côté soufflage (B) du moteur (6).

10. Aspirateur selon la revendication 9, **caractérisé en ce que** la grille d'évacuation (9) présente un regard (36), dans lequel, lorsque le filtre à mailles fines (7) est inséré, le côté visible d'une languette de préhension (16) réalisée sur le filtre à mailles fines (7) est mis à découvert.
